# EUROPÄISCHE PATENTSCHRIFT

(11) **EP 3 730 302 B1**
(45) Veröffentlichungstag und Bekanntmachung des Hinweises auf die Patenterteilung: **23.06.2021**
(21) Anmeldenummer: 20156680.9
(22) Anmeldetag: 11.02.2020
(51) Int. Cl.: B41J 15/04, B41J 15/16, B65H 23/02, B65H 23/032

(54) **VERFAHREN ZUM EINSPANNEN UND JUSTIEREN EINES DRUCKSUBSTRATS IN EINER DRUCKMASCHINE**
METHOD FOR CLAMPING AND ADJUSTING A PRINTING SUBSTRATE IN A PRINTING PRESS
PROCÉDÉ DE SERRAGE ET DE RÉGLAGE D'UN SUBSTRAT D'IMPRESSION DANS UNE MACHINE D'IMPRESSION

(30) Priorität: 23.04.2019 CH 5452019
(43) Veröffentlichungstag der Anmeldung: 28.10.2020
(73) Patentinhaber: SwissQprint AG, 9451 Kriessern Sankt Gallen (CH)
(72) Erfinder: Fetting, Roland, 9450 Altstätten (CH); Baumgartner, Marc, 9453 Eichberg (CH)
(74) Vertreter: Gachnang, Hans Rudolf

(56) Entgegenhaltungen:
- WO-A2-2004/035315
- US-A- 5 021 673
- US-A1- 2015 138 292

## Beschreibung

Gegenstand der Erfindung ist ein Verfahren zum Einspannen und Justieren eines Drucksubstrats in einer Druckmaschine für die Verarbeitung von Rollenmaterial gemäss Oberbegriff des Patentanspruchs 1.

Gegenstand der Erfindung ist weiter eine Vorrichtung gemäss Oberbegriff des Patentanspruchs 4 zur Durchführung des Verfahrens gemäss Anspruch 1.

Inkjet-Drucksysteme bedrucken Substrate in fast beliebigen Dimensionen, welche nur durch die Maschinenbreite begrenzt werden. Einerseits werden solche Substrate auf Flachbettmaschinen bedruckt, d.h. die Substrate wie beispielsweise Platten aus diversen Materialien, Papier, Folien aus diversen Materialien etc. liegen auf einem Vakuumtisch und werden auf diesem während des Druckvorgangs unverschiebbar festgehalten. Dabei wird eine Druckeinheit einerseits hin und her und andererseits sukzessive von vorn nach hinten geführt und bedruckt so im Wesentlichen die gesamte auf dem Drucktisch festgehaltene Fläche des Substrats.

Müssen jedoch Substrate bedruckt werden, die ab Rolle dem Drucksystem zugeführt werden, so ist eine sichere Positionierung des Substrats, das beispielsweise von hinten ab Rolle zugeführt und vorne auf einer weiteren Rolle oder Welle aufgenommen wird, schwierig. Im Druckbereich unter der Druckeinheit wird das Substrat nicht oder nur geringfügig durch ein Vakuum an den Drucktisch angesaugt gehalten. Das ab Rolle dem Druckbereich zugeführte Substrat muss jedoch exakt rechtwinklig zur Bewegungsrichtung des Druckkopfs in Transportrichtung geführt werden, um nicht seitlich vom Eingangs- in den Ausgangsbereich zu wandern.

Um dies zu erreichen, wird heute zu Beginn eines Druckauftrags das endlos zugeführte Substrat manuell zwischen eingangsseitigen Umlenkrollen und ausgangsseitigen Umlenkrollen justiert und dann, in der Hoffnung, dass diese Einstellung gehalten werden kann, erfolgt das Drucken und Aufwickeln des bedruckten Substrats auf der vorderen Welle.

WO2004/035315A2 beschreibt eine Bahnführungsvorrichtung für eine Papierbahn mit an einem Drehrahmen angeordneten Walzen und einem Kantensensor zum Bestimmen der Lage einer Kante der Papierbahn. Abhängig von der gemessenen Kantenlage und der Soll-Lage wird der Drehrahmen verschwenkt. Die mit dem Schwenken verbundene Änderung der Ausrichtung der Walzenachsen ist bei vielen Anwendungen störend.

US 2015/138292 A1 offenbart eine Vorrichtung zum Transport einer Druckbahn in einer Rollendruckmaschine, wobei die Druckbahn mittels Transportwalzen über einen Drucktisch geführt wird, wobei am Drucktisch ein optischer Sensor zur Erfassung der Position einer Kante der Druckbahn angeordnet ist, und wobei die seitliche Lage der Druckbahn quer zur Transportrichtung anhand der vom Sensor erfassten Position justiert wird.

Eine Aufgabe der vorliegenden Erfindung besteht nun darin, ein Verfahren sowie eine Vorrichtung zu schaffen, mit dem bzw. der endlos zugeführtes Substrat ohne seitliche Verschiebung während des Druckvorgangs auf der Druckmaschine positionsgetreu geführt werden kann.

Eine weitere Aufgabe der Erfindung besteht darin, eine Vorrichtung zu schaffen, mit der das Verfahren durchführbar ist und welche insbesondere das Einrichten zu Beginn eines neuen Druckauftrags und/oder das Nachjustieren - falls notwendig - erleichtert wird und welche Vorrichtung die eingestellten Parameter aufrechterhalten kann.

Gelöst wird diese Aufgabe durch ein Verfahren gemäss den Merkmalen des Patentanspruchs 1 sowie eine Vorrichtung gemäss den Merkmalen des Patentanspruchs 4. Vorteilhafte Ausgestaltungen des Verfahrens und der Vorrichtung sind in den abhängigen Ansprüchen umschrieben.

Durch das Erfassen, Messen und Ausgleichen der Spannungen an den Längskanten des Substrats im Bereich der beiden Enden einer einzugsseitig angeordneten Umlenkwelle wird es möglich, dass das eingezogene Substrat exakt ausgerichtet in den Druckbereich der Druckmaschine einläuft. Für den Vergleich der Spannungswerte an beiden Randbereichen des Substrats, können optische Signale ausgegeben werden oder auch akustische, welche der Bedienungsperson die optimale Ausrichtung des einlaufenden Substrats erleichtern. Durch eine Anzeige der Messwerte, die nicht absolut sein müssen, können an den Signalsäulen die unterschiedlichen Werte durch unterschiedliche Höhen der gemessenen Werte diese auf einfache Weise ausgeglichen werden, indem das Substrat von Hand so lange seitlich verschoben wird, bis die angegebenen Werte auf den Säulen auf gleicher Höhe sind. Alternativ können auf den Signalsäulen auch verschiedene Farben anzeigen, wenn die Werte an beiden Kanten gleich sind. Gleiches gilt auch für akustische Angaben, indem beispielsweise bei unterschiedlich gemessenen Werten unterbrochene Töne wiedergegeben werden und, sobald der Ausgleich stattgefunden hat, ein kontinuierlicher Ton. Es ist folglich auf einfachste Weise möglich, rein über die optischen Angaben und ohne exakte Wiedergabe unterschiedlicher Zugkräfte auf das Substrat die Zugkräfte auszugleichen. Auch auf der Abzugsseite kann in gleicher Weise verfahren werden, wenn dort die auf die Kantenbereiche wirkenden Kräfte an der Umlenkung unterschiedlich sind. Entsprechend des eingangsseitigen Vorgehens können auch ausgangsseitig durch leichte seitliche Verschiebung des Substrats die wirkenden Kräfte ausgeglichen werden und dadurch kann sichergestellt werden, dass das Substrat vom Eingang bis zum Ausgang des Druckbereichs exakt geführt wird. Die dazu notwendige Vorrichtung beruht auf der Messung der vom Substrat an den Umlenkstellen ausgeübten Kräfte im Bereich von den beiden Rändern des Substrats. Durch eine Anzeige auf den Signalsäulen verbleibt für den Mitarbeiter an der Druckmaschine dauernd sichtbar, ob sich während des Druckvorgangs etwas geändert hat und allenfalls eine Korrektur vorgenommen werden muss. Die Messung der Druckkräfte erfolgt in einfachster und vor allem kostengünstiger Weise durch Druck- oder Wegsensoren. Für die optische oder akustische Anzeige ist folglich eine einfache Signalverarbeitung notwendig, die die Druckwerte an die Signalsäulen überträgt. Eine Änderung der Lage der Einzugs- und Auszugsrollen ist nicht notwendig, da diese Rollen sehr genau montiert sind. Dennoch ist es aber möglich, sollten sich kontinuierlich Verschiebungen ergeben, die Position der beiden Rollen neu zu justieren. In einer besonders vorteilhaften Ausgestaltung des Verfahrens können die Zugkräfte auf die Kantenbereich auch auf der Abzugsseite des bedruckten Substrats in gleicher Art und Weise überwacht werden und Rückschlüsse auf das zu laufende unbedruckte Substrat angezeigt und korrigiert werden.

Durch pneumatische oder elektrotechnische Mittel können die Spannungsverhältnisse in den zulaufenden, und den auslaufenden Substratbereichen ausgeglichen bzw. korrigiert werden, wenn eine vorgegebene Toleranzgrenze überschritten wird. Schon kleinste Spannungsunterschiede bewirken eine Verschiebung des Substrats auf dem Drucktisch im Bereich von unter einem Zehntelmillimeter. Diese sind in gedruckten Bildern von losem Auge sehr rasch erkennbar.

In einer besonders vorteilhaften Ausgestaltung werden die Druckkräfte an der elastisch gelagerten Welle aufgenommen und durch mechanische Elemente wird die Welle für den Ausgleich der Druckkräfte an den beiden Wellenlagern justiert.

Zur Überwachung der Spannung am zulaufenden Substrat, können auch Druckmesssensoren, wie Druckdosen, eingesetzt werden, welche Druckveränderungen und/oder Druckwerte erfassen und diese zur akustischen oder optischen Anzeige oder zur Regelung der Druckkräfte an geeignete Aktoren übermitteln.

Anhand eines illustrierten Ausführungsbeispiels wird die Erfindung näher erläutert. Es zeigen:
- Figur 1: eine schematisch dargestellte Druckmaschine, deren Druckeinheit der besseren Übersichtlichkeit halber weggelassen ist, in einer Ansicht von schräg vorne,
- Figur 2: die Druckmaschine in perspektivischer Darstellung von hinten und,
- Figur 3: einen schematisch dargestellten Vertikalschnitt durch die Druckmaschine.

In den Figuren 1 und 2 sind von einer Druckmaschine 1 schematisch nur das Drucksubstrat 3 und einzugsseitig ein Einzugsrollenpaar 5, 7 sowie abzugsseitig ein Abzugsrollenpaar 9, 11 dargestellt. Zwischen der Einzugsrolle 5 und der Abzugsrolle 9, die das Substrat 3 über einen Drucktisch 4 führen, ist das Substrat 3 flächig gespannt sichtbar. Dargestellt ist der zwischen der Einzugsrolle 5 und der Abzugsrolle 9 unter dem Substrat 3 liegende gelochter Drucktisch 4, der mit einer Vakuumquelle verbunden sein kann. Weiter ersichtlich sind vier Signalsäulen 13, an denen unterschiedliche Zustände der Druckmaschine, z.B. als Lichtbänder 14 oder Reihen von Lichtpunkten, ablesbar sind. Rückseitig an der Druckmaschine 1 ist zuunterst eine Wickelrolle 15 mit darauf aufgewickeltem, unbedrucktem Substrat 3 und auf der Vorderseite eine noch leere antreibbare Rolle 17 zum Aufwickeln des bedruckten Substrats 3 dargestellt.

Zwischen den beiden Einzugsrollen 5 und 7 oder zwischen einer oberen Einzugsrolle 5 und der Wickelrolle 15 ist versetzt zu deren Achsen eine erste Spannrolle 19 sichtbar. Auf der Abzugsseite ist analog eine zweite Spannrolle 21 angeordnet. Auch die zweite Spannrolle 21 ist versetzt zu den Achsen der beiden Abzugsrollen 9,11 drehbar gelagert, so dass das Substrat 3 sowohl einzugsseitig als auch auszugsseitig umgelenkt wird.

Die beiden Spannrollen 19 und 21 sind in der Horizontalen durch Führungsvorrichtungen verschiebbar gelagert und werden von Federelementen 23 bzw. 25 in Richtung Zentrum der Druckmaschine 1 gezogen gehalten. Als Federelemente 23 können metallische oder pneumatische Federelemente 23 eingesetzt sein, deren Kräfte manuell oder elektrisch angetrieben einstellbar sind. Die Spannrollen 19, 21 fungieren quasi als federbelastete Tänzerrollen.

Mit Drucksensoren oder Wegsensoren 27, 29 kann die Spannung des Substrats 3 in Förderrichtung eingangs- und/oder ausgangsseitig der Druckmaschine 1 an beiden Enden der Spannrollen 19, 21, also beidseitig gemessen werden. Die Messresultate können direkt oder indirekt auf den Signalsäulen 13 optisch angezeigt und vom Auge die angezeigten Werte verglichen werden. Sofern gemessene Werte nicht beidseitig gleich gross sind, liegt ein Hinweis vor, dass das Substrat 3 nicht über dessen gesamte Breite gleichmässig gespannt zur Abzugsrolle 9 geführt wird, d.h. die längs verlaufenden Kanten des Substrats 3 liegen nicht exakt in der vorgegebenen Förderrichtung. Dadurch kann das Substrat 3 zur Seite wandern.

Nebst der Anzeige der gemessenen Spannungswerte an den beiden Enden der Spannrolle 19 auf den Signalsäulen 13, z.B. durch ungleich hohe Lichtstreifen, Lichtsäulen oder Lichtpunkte, besteht in einer vorteilhaften Ausgestaltung die Möglichkeit, die unterschiedliche Werte der Lichter farblich unterschiedlich anzuzeigen, solange die Werte an den beiden Enden der Spannrolle 19 nicht übereinstimmen. Alternativ können die Lichtsäulen blinken, solange keine Übereinstimmung der beiden Werte vorliegt. In einer weiteren Ausgestaltung der Anzeige können ungleiche Werte akustisch durch einen Ton angezeigt werden, der entweder verschwindet oder einsetzt sobald eine entsprechende Korrektur durch manuelles Verschieben des Substrats 3 auf den Weg von der Einzugsrolle 5 zur Abzugsrolle 3 erfolgt ist.

Ein nun im Druckbereich exakt justierte Substrat 3 kann über die Abzugsrolle 9 und über die zweite Spannrolle 21 zur unteren Abzugswalze 11 und von dort auf die Wickelrolle 17 für bedrucktes Substrat 3 geführt und an letzterer befestigt werden.

Vor Beginn des Bedruckens des Substrats 3 kann letzteres auf der Rolle 17 etwas aufgewickelt und es können die Spannungen an den Enden an der zweiten Spannrolle 21 überprüft werden, ob diese beidendig durch das um diese umlaufende Substrat 3 gleichmässig belastet wird. Auch diese Belastung der zweiten Spannrolle 21 kann auf den Signalsäulen 13, welche sich abzugsseitig befinden, dargestellt werden. Erfolgt der Abzug des Substrats 3 nicht über die gesamte Breite des Substrats 3 hinweg gleichmässig, so muss auch hier wie auf der Eingangsseite eine entsprechende Korrektur vorgenommen werden. Diese erfolgt durch eine Änderung der Befestigung der Vorderkante des Substrats 3 auf der Rolle 17 in gleicher Weise wie auf der Eingangsseite durch Verschieben des Substrats auf dem Drucktisch.

In einer weiteren Ausgestaltung der Vorrichtung ist die erste Spannrolle 19 und, falls eine zweite Spannrolle 21 vorhanden ist, auch die zweite Spannrolle 21 an deren Enden in Lagerböcken (Lagerböcke nicht dargestellt) gelagert, welche je mit einer Messdose verbunden sind, um Spannungsdifferenzen, also Kräfte auf die Spannrollen 19, 21 zu detektieren und die entsprechenden Werte über eine nicht dargestellte Auswerteeinheit an die Signalsäulen 13 weiterzugeben. Die Spannrolle 19 bzw. die Spannrollen 19 und 21 müssen folglich nicht verschiebbar gelagert sein, sondern es genügt, wenn diese in minimalen Abständen an den Kraftmessdosen befestigt sind. Auch eine solche Lagerung der Spannrollen 19, 21 ermöglich es, das Substrat 3 auf den Drucktisch 4 manuell solange seitlich zu verschieben, bis ein Druckausgleich an den Enden der Spannrollen 19, 21 erreicht ist. Die absoluten Kräfte spielen dabei keine Rolle, sondern einzig der Ausgleich der Kräfte an den jeweiligen Enden der Spannrollen 19, 21 lassen eine optimale Justierung des Substrats 3 zu und ermöglichen eine optimale Ausrichtung des Substrats 3 auf dem Drucktisch 4.

## Patentansprüche

1. Verfahren zum Einspannen und Justieren eines Drucksubstrats (3) auf einem Drucktisch (4) einer Druckmaschine für die Verarbeitung von Rollenmaterial, bei welchem das Substrat (3) von einer ersten Wickelrolle (15) mit darauf aufgewickeltem, unbedrucktem Substrat (3) mit einer Vorderkante über den Drucktisch (4) zu einer zweiten Wickelrolle (17) für das bedruckte Substrat (3) geführt und aufgewickelt wird,
**gekennzeichnet durch** die folgenden sukzessiven Verfahrensschritte:
a₁) Einziehen der Vorderkante des Substrats (3) ab der ersten Wickelrolle (15) über eine festangeordnete Einzugsrolle (5) und eine zwischen der Wickelrolle (15) und der Einzugsrolle (5) angeordnete erste beidendig elastisch gelagerte Spannrolle (19),
b₁) Überführen der Vorderkante über den Drucktisch (4) und über eine Abzugsrolle (9) und
c₁) Ausrichten der Seitenkanten des Substrats (3) in Förderrichtung durch Herbeiführen gleich grosser visuell oder akustisch angezeigter, an beiden Enden der ersten Spannrolle (19) gemessener Zugkräfte, indem die Vorderkante des Substrats (3) bis zur Erreichung gleich grosser angezeigter, an beiden Enden der ersten Spannrolle (19) gemessener Zugkräfte quer zur Förderrichtung verschoben wird.

2. Verfahren nach Anspruch 1, **dadurch gekennzeichnet, dass**
a₂) die Vorderkante des Substrats (3) zwischen dem Drucktisch (4) und der zweiten Wickelrolle (17) um zwei Abzugsrollen (9, 11) und eine versetzt dazu angeordnete zweite Spannrolle (21) geführt wird und
b₂) das Ausrichten der Seitenkanten des Substrats (3) vor dem Verbinden von dessen Vorderkante mit der zweiten Wickelrolle (17) erfolgt.

3. Verfahren nach einem der Ansprüche 1 oder 2, **dadurch gekennzeichnet, dass** das Substrat (3) zwischen der Einzugsrolle (5) und der Abzugsrolle (9) auf dem Drucktisch (4) mit Unterdruck angesaugt wird.

4. Vorrichtung zur Durchführung des Verfahrens nach einem der Ansprüche 1 bis 3, umfassend einen Drucktisch (4), einzugsseitig eine Einzugsrolle (5) und eine erste Wickelrolle (15) für unbedrucktes Substrat (3) sowie abzugsseitig eine Abzugsrolle (9) und eine zweite Wickelrolle (17) zum Aufwickeln des bedruckten Substrats (3),
**dadurch gekennzeichnet, dass**
zwischen der Einzugsrolle (5) und der ersten Wickelrolle (15) eine erste Spannrolle (19) zum Auslenken des Substrats (3) zwischen dem Drucktisch (4) und der ersten Wickelrolle (15) angeordnet ist und dass die beiden Enden der Spannrolle (19) mit einem Druck- oder Wegsensor (27) und die Druck- oder Wegsensoren (27) mit einer Signalverarbeitungsanlage für die Auswertung und Anzeige der Messwerte der Druck- oder Wegsensoren (27) verbunden sind.

5. Vorrichtung nach Anspruch 4, **dadurch gekennzeichnet, dass** abzugsseitig zwischen der Abzugsrolle (9) und der zweiten Wickelwelle (17) eine zweite Spannrolle (21) zum Auslenken des bedruckten Substrats (3) angeordnet ist und dass die beiden Enden der zweiten Spannrolle (21) mit einem Druck- oder Wegsensor (27) und die Druck- oder Wegsensoren (27) mit einer Signalverarbeitungsanlage für die Auswertung und Anzeige der Messwerte der Druck- oder Wegsensoren (27) verbunden sind.

6. Vorrichtung nach einem der Ansprüche 4 oder 5, **dadurch gekennzeichnet, dass** zur Anzeige der Messwerte Signalsäulen (13) eingesetzt sind, auf denen die Messwerte optisch oder akustisch anzeigbar und miteinander vergleichbar sind.

## Claims

1. A method for clamping and adjusting a printing substrate (3) on a printing table (4) of a printing press for processing roll material in which the substrate (3) of a first winding roll (15) with unprinted substrate (3) wound thereon is guided with a front edge over the printing table (4) to a second winding roll (17) for the printed substrate (3) and wound thereon,
**characterized by** the following successive method steps:
a1) feeding in the front edge of the substrate (3) from the first winding roll (15) over a fixedly arranged feeder roll (5) and a tensioning roll (19) which is arranged between the winding roll (15) and the feeder roll (5) and is elastically mounted at both ends,
b1) transferring the front edge over the printing table (4) and over a withdrawal roller (9), and
c1) orienting the side edges of the substrate (3) in the movement direction by causing equally large visually or acoustically displayed tensile forces which are measured at both ends of the first tensioning roll (19), said tensile forces being caused by the front edge of the substrate (3) being displaced perpendicularly to the movement direction until it reaches the equally large visually or acoustically displayed tensile forces which are measured at both ends of the first tensioning roll (19).

2. The method according to Claim 1, **characterized in that**
a2) the front edge of the substrate (3) is guided between the printing table (4) and the second winding roll (17) around two withdrawal rolls (9, 11) and a second tensioning roll (21) which is arranged offset thereto and
b2) the orienting of the side edges of the substrate (3) takes place before the connecting of its front edge with the second winding roll (17).

3. The method according to any one of Claims 1 or 2,
**characterized in that** the substrate (3) is suctioned with negative pressure on the printing table (4) between the feeder roll (5) and the withdrawal roll (9).

4. A device for performing the method according to any one of Claims 1 to 3, comprising a printing table (4), a feeder roll (5) and a first winding roll (15) for unprinted substrate (3) on the feeder side, and a withdrawal roll (9) and a second winding roll (17) for winding up the printed substrate (3) on the withdrawal side,
**characterized in that**
a first tensioning roll (19) for guiding out the substrate (3) between the printing table (4) and the first winding roll (15) is arranged between the feeder roll (5) and the first winding roll (15) and
**in that** the two ends of the tensioning roll (19) are connected to a pressure or path sensor (27) and the pressure or path sensors (27) are connected to a signal processing system for evaluation and displaying the measurement values of the pressure or path sensors (27).

5. The device according to Claim 4, **characterized in that**, on the withdrawal side, a second tensioning roll (21) for guiding out the printed substrate (3) is arranged between the withdrawal roll (9) and the second winding roll (17) and
**in that** the two ends of the second tensioning roll (21) are connected to a pressure or path sensor (27) and the pressure or path sensors (27) are connected to a signal processing system for evaluation and displaying the measurement values of the pressure or path sensors (27).

6. The device according to any one of Claims 4 or 5,
**characterized in that** signal columns (13) are implemented for displaying the measurement values, the measurement values being optically or acoustically displayable and comparable to each other on said signal columns.

## Revendications

1. Procédé de serrage et de réglage d'un substrat d'impression (3) sur une table d'impression (4) d'une machine d'impression destiné à la transformation de matériau en rouleau, lors duquel le substrat (3) est guidé et enroulé par un premier rouleau d'enroulement (15) garni du substrat (3) non imprimé enroulé dessus avec un bord avant passant par la table d'impression (4) jusqu'à un second rouleau d'enroulement (17) destiné au substrat imprimé (3),
**caractérisé par** les étapes successives suivantes :
a1) l'introduction du bord avant du substrat (3) à partir du premier rouleau d'enroulement (15) par le biais d'un rouleau d'entraînement (5) disposé fixement et d'un premier rouleau de tension (19) monté des deux côtés de façon élastique, disposé entre le rouleau d'enroulement (15) et le rouleau d'entraînement (5),
b1) le transfert du bord avant par le biais de la table d'impression (4) et par le biais d'un rouleau d'évacuation (9) et
c1) l'alignement des bords latéraux du substrat (3) dans le sens de progression par l'induction de forces de traction d'une même ampleur signalées par voie optique ou acoustique, mesurées aux deux extrémités du premier rouleau de tension (19), tandis que le bord avant du substrat (3) est déplacé transversalement par rapport au sens de progression jusqu'à l'obtention de forces de traction signalées d'ampleur égale, mesurées aux deux extrémités du premier rouleau de tension (19).

2. Procédé selon la revendication 1, **caractérisé en ce que**
a2) le bord avant du substrat (3) est guidé entre la table d'impression (4) et le second rouleau d'enroulement (17) autour de deux rouleaux d'évacuation (9, 11) et d'un second rouleau de tension (21) disposé en décalage par rapport à eux et
b2) l'alignement des bords latéraux du substrat (3) s'effectue avant la jonction de son bord avant avec le second rouleau d'enroulement (17).

3. Procédé selon l'une des revendications 1 ou 2, **caractérisé en ce que** le substrat (3) est aspiré par dépression entre le rouleau d'entraînement (5) et le rouleau d'évacuation (9) sur la table d'impression (4).

4. Dispositif pour exécuter le procédé selon l'une des revendications 1 à 3, comprenant une table d'impression (4), un rouleau d'entraînement (5) du côté de l'introduction et un premier rouleau d'enroulement (15) du substrat non imprimé (3), ainsi qu'un rouleau d'évacuation (9) du côté de l'extraction et un second rouleau d'enroulement (17) pour enrouler le substrat imprimé (3),
**caractérisé en ce**
**qu'**un premier rouleau de tension (19) est disposé entre le rouleau d'entraînement (5) et le premier rouleau d'enroulement (15) pour dévier le substrat (3) entre la table d'impression (4) et le premier rouleau d'enroulement (15) et que les deux extrémités du rouleau de tension (19) sont reliées à un capteur de pression ou de course (27) et les capteurs de pression ou de course (27) sont reliés à une installation de traitement des signaux destinée à analyser et à visualiser les valeurs de mesure des capteurs de pression ou de course (27).

5. Dispositif selon la revendication 4, **caractérisé en ce qu'**un second rouleau de tension (21) est disposé du côté de l'extraction entre le rouleau d'évacuation (9) et le second rouleau d'enroulement (17) pour dévier le substrat imprimé (3) et que les deux extrémités du second rouleau de tension (21) sont reliées à un capteur de pression ou de course (27) et les capteurs de pression ou de course (27) sont reliés à une installation de traitement des signaux destinée à analyser et à visualiser les valeurs de mesure des capteurs de pression ou de course (27).

6. Dispositif selon l'une des revendications 4 ou 5,
**caractérisé en ce que** des colonnes de signalisation (13) sont utilisées pour visualiser les valeurs de mesure, sur lesquelles les valeurs de mesure peuvent être signalées par voie acoustique ou optique et comparées les unes aux autres.
